# EUROPÄISCHE PATENTSCHRIFT

(11) **EP 0 343 105 B1**
(45) Veröffentlichungstag und Bekanntmachung des Hinweises auf die Patenterteilung: **15.12.1993**
(21) Anmeldenummer: 89810328.8
(22) Anmeldetag: 01.05.1989
(51) Int. Cl.: B41F 11/02

(54) **Mehrfarbenrotationsdruckmaschine zum gleichzeitigen Schön- und Widerdruck**
Multicolour rotary press for simultaneous perfecting
Rotative à plusieurs couleurs pour imprimer recto-verso simultanément

(30) Priorität: 18.05.1988 CH 1887/88
(43) Veröffentlichungstag der Anmeldung: 23.11.1989
(73) Patentinhaber: DE LA RUE GIORI S.A., 1003 Lausanne (CH)
(72) Erfinder: Germann, Albrecht Joseph, D-8700 Würzburg (DE)
(74) Vertreter: Jörchel, Dietrich R.A.

(56) Entgegenhaltungen:
- EP-A- 0 132 859
- EP-A- 0 133 328
- DE-A- 2 826 135
- PATENT ABSTRACTS OF JAPAN vol. 8, no. 234 (M-334)(1671) 26 Oktober 1984, JP-A-59 114058 (OKURASHO INSATSUKYOKU) 30 Juni 1984,

## Beschreibung

Die Erfindung bezieht sich auf eine Bogen- oder Rollen-Mehrfarbenrotationsdruckmaschine zum gleichzeitigen Schön- und Widerdruck, insbesondere zum Druck des Sicherheitsuntergrundes auf Wertpapieren, vor allem Banknoten, gemäss dem Oberbegriff des Patentanspruchs 1.

Eine derartige Druckmaschine ist aus der EP-A-0 132 859 in Form einer konvertierbaren Maschine bekannt, mit welcher durch entsprechende Verstellung der Zylinder entweder ein Offsetdruck oder ein Farbsammeldruck, bei welchem ein Bild mit nebeneinanderliegenden Farben entsteht, herstellbar ist. Im Falle des Farbsammeldrucks wird das Bild mit Hilfe der entsprechenden Sammeldruckplatte in Form einer Hochdruckplatte gedruckt, die das vollständige Druckmuster aufweist und auf einem der erwähnten Plattenzylinder installiert ist. Diese Hochdruckplatte wird durch einen Farbsammelzylinder eingefärbt, der von einem Gummizylinder gebildet wird und seinerseits die Farben von mehreren Farbselektionswalzen erhält, deren Anzahl der Zahl der Farben eines zu druckenden Bildes entspricht. Von der eingefärbten Sammeldruckplatte wird das Mehrfarbenbild auf den betreffenden Gummizylinder übertragen. Beim Passieren des Druckspalts zwischen beiden Gummizylindern wird das Papier gleichzeitig auf beiden Seiten mit je einem Mehrfarbenbild bedruckt.

Bei dieser bekannten Schön- und Widerdruckmaschine ist die Anordnung so getroffen, dass die beiden Farbsammelzylinder praktisch seitlich neben den ihnen zugeordneten Gummizylindern liegen und gegenüber diesen nur ganz wenig nach unten versetzt sind. Durch diese Anordnung der vier grossen Zylinder benötigt die Maschine, senkrecht zu den Zylinderachsen gesehen, sehr viel Platz, da sich zu den Abmessungen der Farbwerkgestelle auf beiden Seiten praktisch eine dem Vierfachen eines Zylinderdurchmessers entsprechende Länge addiert. Die Farben auf jedem der Farbsammelzylinder werden, um den wegen der Konvertierbarkeit der Maschine erforderlichen Drehrichtungen der Zylinder Rechnung zu tragen, mittels je eines besonderen Zwischenzylinders auf den die Sammeldruckplatte tragenden Plattenzylinder übertragen. Ausserdem ist eine doppelte Einfärbung der Sammeldruckplatten mit Hilfe zweier Bildübertragungszylinder vorgesehen. Alle diese zuletzt erwähnten Zylinder, Plattenzylinder, Zwischenzylinder und Bildübertragungszylinder, sind an den Unterseiten der Gummizylinder und der Farbsammelzylinder vorgesehen und nehmen praktisch den gesamten Platz unterhalb dieser vier grossen Zylinder ein.

Ausserdem ist bei dieser bekannten Schön- und Widerdruckmaschine ein zusätzliches Offsetdruckwerk, vorzugsweise ein Nassoffsetdruckwerk, vorgesehen, dessen Plattenzylinder mit einem der Gummizylinder in Berührung steht. Auf diese Weise lassen sich bei Wertscheinen, insbesondere Banknoten, in einem einzigen Arbeitsgang ein mehrfarbiger Sicherheitsuntergrund nach dem Sammeldruckverfahren und gleichzeitig ein einfarbiges Hauptmuster nach dem Offsetdruckverfahren herstellen.

Der vorliegenden Erfindung liegt die Aufgabe zugrunde, eine Druckmaschine des vorstehend beschriebenen Typs derart zu verbessern, dass alle Teile der Maschine, bei möglichst geringer Gesamtabmessung, besser zugänglich sind, so dass das Einrichten und die Wartung der Druckmaschine wesentlich erleichtert wird.

Diese Aufgabe wird erfindungsgemäss durch die im kennzeichnenden Teil des Anspruchs 1 angegebenen Merkmale gelöst.

Zweckmässige Ausgestaltungen der Druckmaschine nach der Erfindung ergeben sich aus den abhängigen Ansprüchen.

Die Erfindung wird anhand der Zeichnung an einem Ausführungsbeispiel näher erläutert.

Die einzige Figur 1 zeigt schematisch das Ausführungsbeispiel einer Bogendruckmaschine.

Die dargestellte Bogendruckmaschine hat eine das Papier 1 in Bogenform zuführende Eingangsvorrichtung, die mit einer Stopptrommel 2, mit Greifern versehenen Ueberführungstrommeln 3 und mit einer auf beiden Seiten des Papiers 1 installierten Papier-Entstaubungs- und Antistatikvorrichtung 3′ ausgerüstet ist. Die Bögen werden auf einen mit Greifern versehenen Gummizylinder 4 überführt, der mit einem weiteren Gummizylinder 14, der den gleichen Durchmesser hat, zusammenwirkt. Die Bögen laufen zwischen beiden Gummizylindern 4 und 14 hindurch und werden dabei gleichzeitig auf beiden Seiten bedruckt. Die Zylinder drehen sich in den durch Pfeile angegebenen Richtungen. Nach dem Bedrucken werden die Bögen durch ein Kettengreifersystem 24 auf einen Auslagestapel oder gegebenenfalls zu einer den Druck vervollständigenden Maschine transportiert.

Mit Ausnahme der die Bögen transportierenden Einrichtungen ist die Maschine aus zwei symmetrischen Hälften zusammengesetzt.

Jeder Gummizylinder 4 und 14 steht mit einem an seinem unteren Umfangsbereich angeordneten Plattenzylinder 5 bzw. 15 in Berührung, der eine Sammeldruckplatte 5a bzw. 15a in Form einer Hochdruckplatte trägt.

Unterhalb der Gummizylinder 4, 14 und der Plattenzylinder 5, 15, symmetrisch nach aussen versetzt, befinden sich zwei im Abstand voneinander installierte Farbsammelzylinder 6 und 16, die denselben Durchmesser wie die Gummizylinder 4, 14 haben und von denen der eine den Plattenzylinder 5 und der andere den Plattenzylinder 15 berührt.

Jeder der Farbsammelzylinder 6, 16, bei denen es sich um Gummizylinder handelt, arbeitet im betrachteten Beispiel mit vier Farbselektionswalzen 8 bzw. 18 zusammen, welche ausgeschnittene Reliefs 8a bzw. 18a entsprechend der Kontur der in der betreffenden Farbe zu druckenden Bereiche aufweisen. Jede Farbselektionswalze 8, 18 wird mittels eines Farbwerks 9 bzw. 19 in dieser Farbe eingefärbt. Im betrachteten Beispiel haben die beiden oberen Farbwerke je einen Farbkasten, alle übrigen Farbwerke je einen Doppelfarbkasten. Alle Farbwerke 9 befinden sich auf einem abfahrbaren Farbwerkgestell 12, alle Farbwerke 19 auf einem abfahrbaren Farbwerkgestell 22.

Die Farbselektionswalzen 8, 18, sind vorzugsweise aus einem harten Material hergestellt, welches nicht Gefahr läuft, sich zu vorformen, selbst wenn das Relief sehr fein ist, so dass ein aus sehr feinen Linien zusammengesetzter Sicherheitsuntergrund erhalten werden kann.

Die Bereich der vier Farben werden von den Farbselektionswalzen 8 bzw. 18 auf den Farbsammelzylinder 6 bzw. 16 übertragen, auf welchem sie vereinigt und durch den sie auf die betreffende Sammeldruckplatte 5a bzw. 15a des Plattenzylinders 5 bzw. 15 übertragen werden. Diese Sammeldruckplatte 5a bzw. 15a stellt das vollständige, in den vier Farben zu druckende Druckmuster, insbesondere je einen Sicherheitsuntergrund dar. Die beiden vollständigen, mit den verschiedenen Farben eingefärbten Muster werden ihrerseits auf die Gummizylinder 4 bzw. 14 übertragen.

Unterhalb jedes Gummizylinders 4, 14 und jedes Farbsammelzylinders 6, 16 ist je eine automatische Gumituch-Wascheinrichtung 7, 17 installiert, mit denen die betreffenden Gummitücher gewaschen werden können, wenn kein Druckbetrieb stattfindet, und welche während des Druckbetriebs natürlich von diesen Zylindern abgerückt sind.

Ferner ist wenigstens ein zusätzliches Druckwerk vorgesehen, dessen Plattenzylinder mit einem der Gummizylinder 4, 14 zusammenwirkt und nach einem anderen Druckverfahren als dem Sammeldruckverfahren arbeitet.

Im betrachteten Beispiel steht jeder der beiden Gummizylinder 4 und 14 mit dem Nassoffsetplattenzylinder 10 bzw. 20 je eines Nassoffsetdruckwerks in Berührung, das mit einem eigenen Farbwerk 11 bzw. 21 und mit einem Feuchtwerk 11a bzw. 21a ausgerüstet ist. Als Nassoffsetdruckplatte dient vorzugsweise eine Stichtiefdruckplatte, deren nichtdruckende Oberfläche durch Anfeuchtung farbabstossend gemacht wird. Das eine Farbwerk 11 und das Feuchtwerk 11a sind auf einem Farbwerkgestell 13 installiert, welches auf der Oberseite des abfahrbaren Farbwerkgestells 12 befestigt ist und mit diesem gemeinsam bewegt wird; das andere Farbwerk 21 und das Feuchtwerk 21a sind auf einem Farbwerkgestell 23 installiert, welches auf der Oberseite des abfahrbaren Farbwerkgestells 22 befestigt ist und gemeinsam mit diesem bewegt wird.

Die Gummizylinder 4, 14 übertragen die mehrfarbigen Sammeldruckmuster, die sie von den Sammeldruckplatten 5a bzw. 15a der Plattenzylinder 5 bzw. 15 erhalten, und gleichzeitig die jeweils von den Plattenzylindern 10 bzw. 20 der Nassoffsetdruckwerke herrührenden einfarbigen Bilder auf die beiden Papierseiten, wobei diese Bilder das mehrfarbige Sammeldruckmuster überlagern können. Beim Banknotendruck handelt es sich bei diesen von den Nassoffsetdruckwerken erzeugten Bildern vorzugsweise jeweils sowohl um ein Hauptmuster der Banknote als auch um einen zusätzlichen Sicherheitsuntergrund, dessen im allgemeinen feine Linien den mehrfarbigen, nach dem Sammeldruckverfahren erzeugten Sicherheitsuntergrund überlagern und daher der hergestellten Banknote eine besonders hohe Sicherheit gegen Fälschung verleihen. Man erhält also mit der dargestellten Druckmaschine nach der Erfindung in einer einzigen Druckoperation und bei einem einzigen Durchlauf des Papiers eine auf beiden Seiten vollständig mit je einem mehrfarbigen Sicherheitsuntergrund und einem einfarbigen Hauptmuster bedruckte Banknote, wobei der Sicherheitsuntergrund aus einem vierfarbigen Sammeldruckmuster und einem diesem überlagerten, zusätzlichen einfarbigen Sicherheitsuntergrundmuster besteht, welches, wie auch das Hauptmuster, im Nassoffsetdruck erzeugt wird.

Da aufgrund der besondern Anordnung aller Zylinder längs der Oberfläche der beiden Gummizylinder 4 und 14 genügend freier Raum besteht, können natürlich auch mehr als nur jeweils ein zusätzliches, mit jedem der Gummizylinder 4 und 14 zusammenwirkendes Druckwerk vorgesehen werden, beispielsweise jeweils zwei oder gar drei Druckwerke. Anstelle mit Stichdruckplatten, die besonders feine und nuancenreiche Muster und Bilder herzustellen erlauben, können diese Druckwerke auch mit Trockenoffset- oder üblichen Feuchtoffsetdruckplatten arbeiten.

Der Durchmesser der Gummizylinder 4 und 14 sowie der Farbsammelzylinder 6 und 16 beträgt ein ganzzahliges Vielfaches, im betrachteten Beispiel das Dreifache, des Durchmessers der Farbselektionswalzen 8 und 18 und der Plattenzylinder 5, 15, 10 und 20.

Die Ebene, die durch die Achsen der Zylinder 6 und 4 geht, schneidet die durch die Achsen der Zylinder 16 und 14 gehende Ebene oberhalb der Gummizylinder 4, 14 in einem Winkel, der im betrachteten Beispiel etwa 60° beträgt, so dass der freie Raum zwischen den Farbsammelzylindern 6 und 16 in diesem Falle knapp 1,5 mal dem Zylinderdurchmesser entspricht. Allgemein kann der erwähnte Winkel zwischen 40° und 120°, vorzugsweise zwischen 50 und 70° betragen. Eine solche Anordnung erlaubt eine gute Zugänglichkeit zu allen Zylindern, was bei der Einrichtung der Druckmaschine und ihrer Wartung wichtig ist, vermeidet jedoch gleichzeitig einen unerwünscht grossen Platzbedarf der Druckmaschine.

Die Druckmaschine nach der Erfindung kann auch eine Rollendruckmaschine sein, wobei dann die Bogenführungsorgane lediglich durch die bekannten Führungsorgane für eine Papierbahn ersetzt sind.

## Patentansprüche

1. Bogen- oder Rollen-Mehrfarbenrotationsdruckmaschine zum gleichzeitigen Schön- und Widerdruck, insbesondere zum Druck des Sicherheitsuntergrunds auf Wertpapieren, vor allem Banknoten, mit zwei einen Druckspalt bildenden Gummizylindern (4, 14), zwischen denen das zu bedruckende Papier (1) unter beidseitiger Bedruckung hindurchläuft, mit zwei Plattenzylindern (5, 15), von denen jeder eine Sammeldruckplatte (5a, 15a) trägt und mit je einem der beiden Gummizylinder (4, 14) in Berührung steht, mit zwei im Abstand voneinander angeordneten Farbsammelzylindern (6, 16) die tiefer als die Gummizylinder (4, 14) und jeweils schräg nach aussen gegenüber diesen versetzt angeordnet sind und von denen jeder einerseits je einem der Plattenzylinder (5, 15) zugeordnet ist und andererseits mit mehreren, durch je ein Farbwerk (9, 19) eingefärbten Farbselektionswalzen (8, 18) in Berührung steht und alle von diesen Farbselektionswalzen erhaltenen Farben auf die betreffende Sammeldruckplatte überträgt, wobei wenigstens einer der beiden Gummizylinder (4, 14) mit wenigstens einem zusätzlichen Druckwerk (10, 11, 11a; 20, 21, 21a) zusammenwirkt, dessen Plattenzylinder (10; 20) mit dem betreffenden Gummizylinder (4; 14) in Berührung steht, und wobei die Gummizylinder (4, 14) und die Farbsammelzylinder (6, 16) gleich gross sind und einen Durchmesser haben, der ein ganzes Vielfaches, vorzugsweise das Dreifache, des Durchmessers der Plattenzylinder (5, 15, 10, 20) und der Farbselektionswalzen (8, 18) beträgt, dadurch gekennzeichnet, dass
- die beiden Ebenen, in denen die Achsen des Gummizylinders (4) und des Farbsammelzylinders (6) der einen Maschinenhälfte einerseits und die Achsen des Gummizylinders (14) und des Farbsammelzylinders (16) der anderen Maschinenhälfte andererseits liegen, sich oberhalb des Druckspalts unter einem Winkel von maximal 120° schneiden,
- der Abstand zwischen beiden Farbsammelzylindern (6, 16) mindestens so gross wie ihr Durchmesser ist,
- die die Sammeldruckplatten (5a, 15a) tragenden Plattenzylinder (5, 15) auf der Oberseite der Farbsammelzylinder (6, 16) angeordnet sind und mit diesen in Berührung stehen, derart, dass sowohl die Unterseiten der Gummizylinder (4, 14) als auch die der Farbsammelzylinder (6, 16) frei zugänglich sind, und
- an diesen Unterseiten der beiden Gummizylinder (4, 14) und der beiden Farbsammelzylinder (6, 16) abrückbare automatische Gummituch-Wascheinrichtungen (7, 17) vorgesehen sind.

2. Druckmaschine nach Anspruch 1, dadurch gekennzeichnet, dass der erwähnte Winkel 50° bis 80° beträgt.

3. Druckmaschine nach einem der Ansprüche 1 oder 2, dadurch gekennzeichnet, dass das zusätzliche Druckwerk ein Trocken- oder Nassoffsetdruckwerk ist.

4. Druckmaschine nach einem der Ansprüche 1 bis 3, dadurch gekennzeichnet, dass das zusätzliche Druckwerk (10, 11, 11a; 20, 21, 21a) ein Nassoffsetdruckwerk mit einer von einem Feuchtwerk (11a, 21a) angefeuchteten Tiefdruckplatte ist.

5. Druckmaschine nach einem der Ansprüche 1 bis 4, dadurch gekennzeichnet, dass die Sammeldruckplatten (5a, 15a) die jeweils mehrfarbig eingefärbten Druckmuster für je einen Sicherheitsuntergrund aufweisen und die mit einer Farbe eingefärbte Druckplatte (10; 20) des zusätzlichen Druckwerks (10, 11, 11a; 20, 21, 21a) ein Hauptmuster aufweist.

6. Druckmaschine nach Anspruch 5, dadurch gekennzeichnet, dass die Druckplatte (10; 20) des zusätzlichen Druckwerks ausser dem Hauptmuster ein weiteres, den mehrfarbigen Sicherheitsuntergrund ergänzendes Druckmuster eines Sicherheitsuntergrunds aufweist.

## Claims

1. Sheet-fed or web-fed multi-colour rotary printing machine for simultaneous recto-verso printing, especially for printing the safety background on security papers, above all banknotes, with two blanket cylinders (4, 14), which form a printing nip and between which the paper (1) to be printed runs through, thereby being printed on both sides, with two plate cylinders (5, 15), each of which carries a collect-printing plate (5a, 15a) and is in contact with one of the two blanket cylinders (4, 14), and with two colour-collecting cylinders (6, 16) which are arranged at a distance from one another, said colour-collecting cylinders (6, 16) are arranged in a lower position than the blanket cylinders (4, 14) and respectively offset obliquely outwards relative to these, each colour-collecting cylinder being on the one hand associated with one of the plate cylinders (5, 15) and being on the other hand in contact with several colour selector cylinders (8, 18), each inked by an inking unit (9, 19), each colour-collecting cylinder transferring all the colours obtained from these colour selector cylinders onto the respective collect-printing plate, at least one of the two blanket cylinders (4, 14) interacting with at least one additional printing unit (10, 11, 11a; 20, 21, 21a), the plate cylinder (10; 20) of which is in contact with the respective blanket cylinder (4, 14), the blanket cylinders (4; 14) and the colour-collecting cylinders (6, 16) being of the same size and having a diameter which is an integral multiple of, preferably three times, the diameter of the plate cylinders (5, 15, 10, 20) and of the colour selector cylinders (8, 18), characterized in that
- the two planes, in which lie the axes of the blanket cylinder (4) and of the colour-collecting cylinder (6) arranged in the one machine half, on the one hand, and the axes of the blanket cylinder (14) and of the colour-collecting cylinder (16), arranged in the other machine half, on the other hand, intersect above the printing nip at an angle of maximal 120°,
- the distance of the two colour-collecting cylinders (6, 16) from one another is at least as large as their diameter,
- the plate cylinders (5, 15) that carry the collect printing plates (5a, 15a) are arranged on the top of the colour-collecting cylinders (6, 16) and are in contact with these in such a manner that the undersides of the blanket cylinders (4, 14) as well as those of the colour-collecting cylinders (6, 16) are freely accessible,
- removable automatic blanket-washing devices (7, 17) are provided on said undersides of the two blanket cylinders (4, 14) and of the two colour-collecting cylinders (6; 16).

2. Printing machine as claimed in claim 1, characterized in that said angle is 50° to 80°.

3. Printing machine as claimed in one of Claims 1 or 2, characterized in that the additional printing unit is a dry or wet offset-printing unit.

4. Printing machine as claimed in one of Claims 1 to 3, characterized in that the additional printing unit (10, 11, 11a; 20, 21, 21a) is a wet offset-printing unit with an intaglio printing plate dampened by a dampening unit (11a, 21a).

5. Printing machine as claimed in one of Claims 1 to 4, characterized in that the collect-printing plates (5a, 15a) have the respective multi-colour printing designs for a particular safety background, and the printing plate (10; 20) inked with one colour and belonging to the additional printing unit (10, 11, 11a; 20, 21, 21a) has a main design.

6. Printing machine as Claimed in Claim 5, characterized in that the printing plate (10; 20) of the additional printing unit has, in addition to the main design, a further safety-background design completing the multi-colour safety background.

## Revendications

1. Machine d'impression rotative multicolore pour l'impression recto-verso simultanée à la bobine ou à la feuille, en particulier pour l'impression du fond de sécurité de papiers fiduciaires, avant tout de billets de banque, comprenant deux cylindres porte-blanchets (4, 14) définissant une fente d'impression et entre lesquels passe le papier à imprimer (1) pour son impression recto-verso, deux cylindres porte-plaque (5, 15) portant chacun une plaque d'impression (5a, 15a) et respectivement en contact avec les cylindres porte-blanchets (4, 14), deux cylindres collecteurs de couleurs (6, 16) disposés à une certaine distance l'un de l'autre, plus bas que les cylindres porte-blanchets (4, 14) et décalés obliquement vers l'extérieur relativement à ces cylindres porte-blanchets et en contact chacun avec, d'une part, l'un des cylindres porte-plaque (5, 15) et, d'autre part, plusieurs cylindres sélecteurs de couleurs (8, 18) encrés chacun par un dispositif d'encrage (9, 19) pour transférer les couleurs reçues des cylindres de sélection de couleurs à la plaque d'impression correspondante, au moins l'un des deux cylindres porte-blanchets (4, 14) coopérant avec au moins un dispositif d'impression additionnel (10, 11, 11a; 20, 21, 21a) dont le cylindre porte-plaque (10; 20) est en contact avec le cylindre porte-blanchets correspondant (4; 14), et dans laquelle les cylindres porte-blanchets (4, 14) et les cylindres collecteurs de couleurs (6, 16) sont de même grandeur et ont un diamètre égal à un multiple entier, de préférence le triple, du diamètre des cylindres porte-plaque (5, 15, 10, 20) et des cylindres sélecteurs de couleurs (8, 18), caractérisée en ce que
- les deux plans contenant, d'une part, les axes du cylindre porte-blanchets (4) et du cylindre collecteur de couleurs (6) de l'une des moitiés de la machine et, d'autre part, les axes du cylindre porte-blanchets (14) et du cylindre collecteur de couleurs (16) de l'autre moitié de la machine se coupent au dessus de la fente d'impression avec un angle de 120° au maximum,
- la distance entre les deux cylindres collecteurs de couleurs (6, 16) est au moins aussi grande que leur diamètre,
- les cylindres porte-plaque (5, 15) portant les plaques collectrices d'impression (5a, 15a) sont disposés sur le côté supérieur des cylindres collecteurs de couleurs (6, 16) et sont en contact avec ceux-ci de telle manière qu'aussi bien les côtés inférieurs des cylindres porte-blanchets (4, 14) que les côtés inférieurs des cylindres collecteurs de couleurs (6, 16) sont libres d'accès, et
- sur ces côtés inférieurs des deux cylindres porte-blanchets (4, 14) et des deux cylindres collecteurs de couleurs (6, 16) sont prévus des dispositifs automatiques et écartables de lavage à toile de caoutchouc (7, 17).

2. Machine d'impression selon la revendication 1, caractérisée en ce que ledit angle est de 50° à 80°.

3. Machine d'impression selon la revendication 1 ou 2, caractérisée en ce que le dispositif d'impression additionnel est un dispositif d'impression offset à sec ou humide.

4. Machine d'impression selon l'une des revendications 1 à 3, caractérisée en ce que le dispositif d'impression additionnel (10, 11, 11a; 20, 21, 21a) est un dispositif d'impression offset humide comportant une plaque d'impression taille-douce mouillée par un dispositif de mouillage (11a, 21a).

5. Machine d'impression selon l'une des revendications 1 à 4, caractérisée en ce que les plaques collectrices (5a, 15a) présentent les motifs d'impression encrées en plusieurs couleurs chacune pour l'impression d'un fond de sécurité et en ce que la plaque d'impression (10; 20) encrée avec une couleur du dispositif d'impression additionnel (10, 11, 11a; 20 21, 21a) présente un motif principal.

6. Machine d'impression selon la revendication 5, caractérisée en ce que la plaque d'impression (10; 20) du dispositif d'impression additionnel présente, en plus du motif principal, un autre motif d'impression d'un fond de sécurité complétant le fond de sécurité en plusieurs couleurs.
